# EUROPÄISCHE PATENTSCHRIFT

(11) **EP 2 550 387 B1**
(45) Veröffentlichungstag und Bekanntmachung des Hinweises auf die Patenterteilung: **31.08.2016**
(21) Anmeldenummer: 11712469.3
(22) Anmeldetag: 19.03.2011
(51) Int. Cl.: D05B 69/00, D05C 11/08, D05B 19/12

(54) **EIN- ODER MEHRKOPFSTICKMASCHINE MIT EINEM DOPPELSTEPPSTICH-UMLAUF-GREIFER**
TWO-THREAD LOCK STITCH SEWING MACHINE OR MULTI-HEAD SEWING MACHINE WITH ROTATING SHUTTLE
MACHINE À COUDRE OU MACHINE À COUDRE MULTI-TÊTE À POINT NOUÉ DEUX FILS À NAVETTE ROTATIVE

(30) Priorität: 24.03.2010 DE 102010013016
(43) Veröffentlichungstag der Anmeldung: 30.01.2013
(73) Patentinhaber: Zoje Europe GmbH, 67661 Kaiserslautern (DE)
(72) Erfinder: SCHMIDT, Gottlieb, 56276 Stebach (DE)
(74) Vertreter: Klein, Friedrich Jürgen
(86) Internationale Anmeldenummer: PCT/EP2011/001369
(87) Internationale Veröffentlichungsnummer: WO 2011/116912

(56) Entgegenhaltungen:
- WO-A2-2004/072349
- CN-Y- 200 967 877
- CN-Y- 201 386 195
- DE-A1- 19 751 083
- DE-A1- 19 906 433
- US-A- 4 690 081
- US-A- 5 784 990
- US-A- 5 839 382
- US-A- 5 913 276
- US-A- 5 947 043
- US-A1- 2008 216 722
- US-A1- 2009 199 752

## Beschreibung

Die Erfindung betrifft Ein- oder Mehrkopfstickmaschinen mit Stichbildewerkzeugen die von jeweils einer mit einem Doppelsteppstich-Greifer zur Erzeugung von Stichen zusammenwirkenden Nadel gebildet sind, und eine Vorschubvorrichtung zur Erzielung von Relativbewegungen zwischen dem Stickboden und den Stichbildewerkzeugen aufweisen.

Der hierbei überwiegend verwendete Doppelsteppstich-Greifer ist ein pro Stichbildeperiode zwei volle Umdrehungen ausführender Umlaufgreifer wie er bei Nähmaschinen als "Standard-Greifer" hunderttausendfach zum Einsatz kommt und sich hier auch sehr gut bewährt hat. Dieser Doppelsteppstich-Greifer erfordert für die Stichbildung, insbesondere für den Sticheinzug eine bestimmte Größe der Fadenspannung.

Durch die unterschiedlichen Aufgaben einer genähten Naht ("Nähnaht") einerseits und einer gestickten Naht ("Sticknaht") andererseits ist ein wesentlicher Unterschied in den Anforderungen an eine Nähmaschine bzw. an eine Stickmaschine begründet. Während die Nähnaht im Wesentlichen eine Verbindungs- oder Befestigungsnaht darstellt, mit der meist zwei oder mehrere Teile fest miteinander verbunden werden, stellt die gestickte Naht eine auf den Stickboden aufgebrachte Verzierung (Ziernaht) dar, die keinerlei Kräfte zu übertragen hat.

Die Festigkeit der Befestigungsnaht wird dabei dadurch erreicht, dass die vom Greifer abgefallene Fadenschlinge durch den Fadenhebel mit relativ großer Kraft in Richtung zur Oberseite des Nähgutes gezogen wird, damit die Verknotung von Nadel- und Greiferfaden mittig in den zu vernähenden Stofflagen zu liegen kommt. Dementsprechend ist auch die Fadenkraft des Greiferfadens zu bemessen.

Völlig anders sind die Verhältnisse bei der Bildung einer gestickten Naht. Da hier der Nadelfaden (=Stickfaden) zur Erzielung von Ziereffekten auf der Oberseite des Stickgutes nur sauber aufliegen soll, wird die Fadenspannung beim Stickvorgang möglichst so gering gehalten, dass der Stickfaden auf dem Stickboden zwar lagemäßig ausreichend gesichert ist, dennoch aber keine losen Fadenanteile entstehen, und die Verknotung zwischen Nadel- und Greiferfaden immer an der Unterseite des Stickbodens zu liegen kommt.

Aus diesem Grund wird für Stickmaschinen gegenüber Nähmaschinen eine wesentlich geringere Spannung des Nadelfadens angestrebt.

Da bei der Übernahme des pro Stichbildeperiode zwei Umdrehungen ausführenden Doppelsteppstich-Greifers in die Stickmaschine deren Kinematik nicht entsprechend angepasst wurde, setzt selbst bei den aktuellen Stickmaschinen die Vorschubbewegung für den Stickboden schon zu einem Zeitpunkt ein, zu dem der Stichbildevorgang noch nicht völlig abgeschlossen ist. Dies ist in so weit sehr nachteilig weil sich hierdurch der Stickboden zum Zeitpunkt des Beginns des Fadeneinzuges durch den Fadenhebel schon um einen beträchtlichen Betrag gegenüber seiner Lage beim Einstich der Nadel in den Stickboden verschoben hat. In der Folge erfährt der vom Stichloch zum Fadenvorrat führende Schenkel der Fadenschlinge sowohl bei seinem Austritt aus dem Stichloch, als auch unmittelbar nach seinem Durchtritt durch den Stickboden jeweils eine zusätzliche Umlenkung. Die beiden Umlenkungen verursachen beim Einzug des Fadens durch den Fadenhebel einen zusätzlichen Widerstand, der zwangsweise zu der unerwünschten Erhöhung der Mindestgröße der Fadenspannung führt.

Diese Situation wirkt sich bei Stickmaschinen insgesamt in so weit, besonders nachteilig aus, als diese gegenüber Nähmaschinen im Allgemeinen sowohl mit wesentlich größeren Stichlängen, als auch mit in unterschiedliche Richtungen verlaufenden Vorschubrichtungen arbeiten.

Aus der US 2008/0216722 A1 ist eine Zick-Zack-Nähmaschine bekannt, die mit einem Nadeltransport versehen ist, um eine Nadel einer Nähmaschine in einer rechten und einer linken Nadelposition anzuordnen. Durch den während eines Nahterzeugungsvorgangs vorgenommenen Nadeltransport ergeben sich Synchronisationsschwierigkeiten zwischen dem Greifer der Nähmaschine und dessen Nadel in ihren beiden Positionen. Die US 2008/0216722 A1 schlägt vor, zur Korrektur der sich bei unterschiedlichen links/rechts Positionen der Nadel ergebenden Synchronisationsabweichungen die Rotationsgeschwindigkeit des Getriebes des Greifers zu variieren.

In der DE 197 51 083 A1 ist eine Nähmaschine mit einer mittels einer Hauptwelle angetriebenen Nadelstange sowie mit einem von der Hauptwelle mechanisch unabhängigen Antriebsmotor beschrieben, der einen Schlingengreifer der Nähmaschine antreibt. Der Antrieb der Hauptwelle und der Antriebsmotor des Schlingengreifers sind miteinander synchronisiert, stehen jedoch mechanisch nicht miteinander in Wirkverbindung. Aufgrund bestimmter Einsatzbedingungen kann es bei solchen Nähmaschinen zu Synchronisationsdiskrepanzen kommen. Die der DE 197 51 083 A1 zugrunde liegende Erfindung soll diese Synchronisationsdiskrepanz verhindern. Hierzu sind Sensoren vorgesehen, mit denen Zustandsinformationen der Hauptwelle, des Nähmotors, des Schlingengreifers und des Schlingengreiferantriebsmotors erfaßt werden. Mit einer Synchronisationssteuereinheit wird auf Basis der ermittelten Zustandsinformationen eine Drehzahlkorrektur ermittelt, durch die eine Synchronisierung der Hauptwelle und des Schlingengreifers erzielt werden kann.

Auch in der US 4,690,081 wird eine Nähmaschine offenbart, bei der für eine Vielzahl verschiedener angetriebener Komponenten der Nähmaschine, beispielsweise Nadelstange, Greifer, Presserfuß, Transportmittel oder Fadenspannvorrichtung, jeweils ein separater Antrieb vorgesehen ist. Mit jedem der separaten Antriebe soll jeweils eine Antriebsbewegung erzeugbar sein, die unabhängig von Antriebsbewegungen der anderen Antriebe ist. Hierdurch soll eine weitgehende Einstellbarkeit der Nähmaschine auf unterschiedliche Einsatzfälle möglich sein, beispielsweise um die Nähmaschine auf unterschiedliche zu verarbeitende Materialien, Anzahl an miteinander zu vernähenden Nähgutlagen und ähnliches einstellen zu können.

Der Erfindung liegt daher die Aufgabe zu Grunde, eine Lösung zu schaffen, die es ermöglicht, bei Stickmaschinen mit Doppelsteppstich-Umlaufgreifern die Mindestfadenspannung im gewünschten wesentlich niedrigerem Bereich zu halten.

Die Erfindung geht dabei von der Erkenntnis aus, dass sich bei Doppelsteppstich-Greifer-Stickmaschinen die Stichbildung einerseits und die Vorschubbewegung des Stickguts andererseits zumindest teilweise derart überlappen, dass die Vorschubbewegung des Stickgutes schon dann einsetzt, wenn die Stichbildung noch nicht vollständig abgeschlossen ist, d.h. der Nadelfaden durch den Fadenhebel noch nicht völlig eingezogen ist.

Zur Lösung der vorgenannten Aufgabe wird zur Vermeidung der zeitlichen Überlappung der Stichbildung mit der Vorschubbewegung des Stickbodens vorgeschlagen, den Doppelsteppstich-Greifer mit einer Drehzahl umlaufen zu lassen, die der n-fachen Drehzahl der Hauptwelle der Stickmaschine entspricht, wobei <"n" eine ganze Zahl ist, die größer als die Zahl "2" ist>.

Dadurch dass der Doppelsteppstich-Greifer beispielsweise mit <"n" gleich 3"> umläuft, ist die Stichbildung -bezogen auf den von der Maschinenhauptwelle zurück gelegten Drehwinkel- entsprechend der hierdurch entstehenden größeren Winkelgeschwindigkeit des Doppelsteppstich-Greifers früher als bei mit <"n gleich 2"> umlaufendem Doppelsteppstich-Greifer beendet. Das Zeitfenster, in dem die Stichbildung und die Vorschubbewegung des Stickbodens gleichzeitig aktiv sind, ist damit minimiert.

Da pro Stichbildeperiode zweifach umlaufende Doppelsteppstich-Greifer im Bereich der sogenannten Schnellnäher mit weit höheren Drehzahlen absolut zufriedenstellende Ergebnisse erzeugen, ist offensichtlich, dass die erfindungsgemäße Erhöhung der Drehzahl des Doppelsteppstich-Greifers weder die Qualität der erzeugten Nähte noch die mechanische Haltbarkeit negativ beeinflusst.

Während bei der vorbeschriebenen Lösung der Doppelsteppstich-Greifer mit konstanter <"n-facher"> Drehzahl der Maschinenhauptwelle umläuft, ist eine weitere Lösung der der Erfindung zu Grunde liegenden Aufgabe darin zu sehen, den Doppelsteppstich-Greifer mit gegenüber der Hauptwelle der Maschine sich periodisch veränderbarer Winkelgeschwindigkeit umlaufen zu lassen, wobei die Winkelgeschwindigkeit des Doppelsteppstich-Greifers während seiner Arbeitsumdrehungen den größeren und während seiner Leerumdrehungen den demgegenüber kleineren Wert aufweist.

Die Erfindung ist nachstehend anhand eines Ausführungsbeispieles mit entsprechenden Diagrammen näher erläutert.

Es zeigt:
**Fig. 1**: Einen Teilschnitt des vorderen Bereiches eines üblichen Stickkopfes mit einem Doppelsteppstich-Greifer;
**Fig. 2**: Ein Weg / Zeit Diagramm der Bewegungen der Stichbildewerkzeuge und der Vorschubeinrichtung nach dem Stand der Technik, mit sich zeitweise überlappenden Zeitfenstern für die Stichbildung und die Vorschubbewegung;
**Fig. 3**: Ein Weg / Zeit Diagramm der Bewegungen der Stichbildewerkzeuge und der Vorschubeinrichtung gemäß der Erfindung;
**Fig. 4**: Die Situation der Fadenschlinge beim Durchgang an der Verdrehstütze (Anhaltestück) des Spulenkapselträgers des Doppelsteppstich-Greifers entsprechend dem Zeitfenster 31 in Figur 2- gemäß dem Stand der Technik;
**Fig. 5**: Wie Fig 4, jedoch dargestellt für eine andere Richtung der Vorschubbewegung des Stickrahmens.
**Fig. 6**: Die Situation der Fadenschlinge beim Durchgang an der Verdrehstütze (Anhaltestück) des Spulenkapselträgers des Doppelsteppstich-Greifers - entsprechend dem Zeitfenster 31 in Figur 3 - gemäß der Erfindung.

In Fig. 1 ist das Vorderteil 1 eines üblichen Stickkopfes in Schnittdarstellung gezeigt, das einen Doppelsteppstich-Greifer 2, eine Tischplatte 3, sowie eine Stichplatte 4 aufweist. Auf der Tischplatte 3 liegt der in zwei Achsen frei bewegbare Stickrahmen 5 auf, in den der Stickboden eingespannt wird. Der Doppelsteppstich-Greifer 2 ist üblicher Bauart und weist einen Spulenkapselträger 6 zur Aufnahme einer Spulenkapsel 7 auf. In der Spulenkapsel 7 ist die den Greiferfadenvorrat aufnehmende Spule drehbar gelagert.

Die mit dem Doppelsteppstich-Greifer 2 zusammenwirkende und eine Nadel 8 tragende Nadelstange 9 ist in einem Grundrahmen 10 vertikal bewegbar aufgenommen und wird in an sich bekannter Weise von einem Mitnehmer 11 angetrieben, der die Antriebsbewegung des Nadelantriebes auf die Nadelstange 9 überträgt. Am Vorderteil 1 des Stickkopfes ist ferner pro Stickfaden ein Niederhalter 12 vorgesehen, der auf der Nadelstange 9 verschieblich angeordnet ist und von einem Mitnehmer 13 angetrieben wird. Weiterhin ist am Vorderteil 1 des Stickkopfes pro Stickfaden ein in bekannter Weise angetriebener Fadenhebel 14 angeordnet, der auf einer Achse 15 schwenkbar gelagert ist, die ihrerseits im Grundrahmen 10 aufgenommen ist. Schließlich weist der Stickkopf in bekannter Weise einstellbare Fadenbremse 16 auf, die ortsfest am Vorderteil 1 angebracht ist.

Der nicht näher dargestellte hintere Teil des Stickkopfes ist mit dem Maschinengestell fest verbunden und trägt die Antriebe für die Nadelstange 9, den Niederhalter 12 und den Fadenhebel 14. Der hintere Teil des Stickkopfes ist ferner über eine nicht näher dargestellte Geradführung mit dem Vorderteil 1 verbunden, so daß dieses innerhalb einer vertikalen Ebene in Richtung der Flucht der vorhandenen Nadelstangen 9 oberhalb des Doppelsteppstich-Greifers 2 verschoben werden kann, wobei jeweils eine Nadelstange 9, ein Niederhalter 12 und ein Fadenhebel 14 mit dem jeweiligen Antrieb verbunden sind.

Der Antrieb der vorgenannten Teile erfolgt mit Ausnahme des Antriebes des Doppelsteppstich-Greifers 2 von einer nicht dargestellten Maschinen-Hauptwelle, die pro Stichbildeperiode eine volle, d. h. eine 360° umfassende Drehbewegung ausführt. Während beim Stand der Technik der Doppelsteppstich-Greifer 2 mit der doppelten Drehzahl, also mit <"n= 2"> umläuft, läuft erfindungsgemäß der Doppelsteppstich-Greifer 2 mit <"n= eine ganze Zahl, die größer ist als die Zahl "2> um.
Demzufolge ist bei dem gezeigten Ausführungsbeispiel der Erfindung zwischen der Maschinenhauptwelle und dem Doppelsteppstich-Greifer 2 ein Übersetzungsgetriebe mit einem Übersetzungsverhältnis "n= 3" vorgesehen.

Zum Verständnis der Erfindung wird zunächst auf Fig. 2 eingegangen, die das typische Bewegungsdiagramm des bekannten kinematischen Zusammenwirkens der Nadel 8 mit einem gemäß dem Stand der Technik zweifach umlaufendem Doppelsteppstich-Greifer 2, sowie der nicht dargestellten Vorschubeinrichtung und des Niederhalters 12 über einer Umdrehung der Maschinenhauptwelle zeigt.

Der Graph 17 stellt die Bewegung der Spitze der Nadel 8 zur Oberfläche der Stichplatte dar. Die Nadelspitze taucht im Zeitpunkt 18 durch das Stichloch unter die Oberfläche der Stichplatte 4 und erhebt sich zum Zeitpunkt 19 wieder über diese.

Der Graph 20 bildet die Hubbewegung und den Abstand der Unterseite des Niederhalters 12 über der Stichplatte 4 ab.

Der Graph 21 zeigt den Fortschritt der Stickrahmenbewegung an, relativ zum letzten Nadeleinstichpunkt zum Zeitpunkt 18 auf dem Stickboden.

Der Start der Stickrahmenbewegung erfolgt zum Zeitpunkt 22 und somit kurz nach dem Zeitpunkt 19, der dem Zeitpunkt des Austrittes der Nadel 8 aus der Stichplatte 4 entspricht. Das Ende der Stickrahmenbewegung fällt mit dem Ende des Diagramms zusammen.
Alle Werte dieser Bewegungsfunktion sind mit der variablen Stichlänge (= Abstand vom letzten Einstichpunkt 18 zum zukünftigen Nadeleinstichpunkt) als konstantem Faktor linear skaliert.

Der Graph 23 repräsentiert den Fadenbedarf der Nadel 8, beginnend zum Zeitpunkt 24, wenn deren Öhr abwärts unter die Stickbodenoberfläche taucht. Beim Zeitpunkt 25 tritt die Spitze des Doppelsteppstich-Greifers 2 in die von der Nadel 8 gebildete Nadelfadenschleife ein, wodurch der Doppelsteppstich-Greifer 2 die Kontrolle über den Nadelfaden übernimmt. Sein Fadenbedarf ist durch den Graphen 26 dargestellt. Die Spitze des Doppelsteppstich-Greifers 2 weitet zunächst die ihm von der Nadel 8 dargebotene Fadenschlinge auf und führt sie dann um die innerhalb des Doppelsteppstich-Greifers 2 angeordnete Spulenkapsel 7. Danach nimmt der Fadenbedarf des Doppelsteppstich-Greifers 2 wieder ab, bis der Greifer den Nadelfaden zum Zeitpunkt 27 wieder vollständig freigibt. Der Doppelsteppstich-Greifer 2 ist also nur in der Zeit zwischen den Punkten 25 und 27 mit dem Nadelfaden in Kontakt. Dies entspricht maximal 180° der 360° der Stichbildeperiode, die restliche Zeit bewegt sich der Doppelsteppstich-Greifer 2 leer, d. h. der Doppelsteppstich-Greifer 2 kommt erst in der nächst folgenden Stichbildeperiode wieder in Kontakt mit dem Nadelfaden.

Dem Fadenbedarf von Nadel 8 und Doppelsteppstich-Greifer 2 steht die Fadengabe entsprechend Graph 28 gegenüber. Sie ist eine Funktion der Schwenkposition des Fadenhebels 14 um dessen Achse 15. Die Fadengabe entsprechend dem Graph 28 weist gegenüber dem Fadenbedarf (23, 26) einen Überschuss auf. Dieser dient als Reserve, aus der der stichlängenabhängige Fadenverbrauch aus dem vorhergehenden Stichzyklus entnommen wird.

Die Fadengabe 28 ist um den Betrag dieses Fadenverbrauchs gemindert, so dass die effektive Fadengabe mit dem Graph 29 identisch ist. Der besagte Fadenverbrauch wird erst im Zeitbereich zwischen dem Zeitpunkt 30 und Fadenhebel OT durch den Fadenhebel 14 vom Nadelfadenvorrat abgezogen und dabei die Systemfadenlänge (= gesamte Länge des Nadelfadens zwischen der Fadenbremse 14 bis zur Stichplatte 4, bei der höchsten Schwenkstellung des Fadenhebels 14 wieder neu ausgeglichen.

Ein Unterschied zum Diagramm einer Nähmaschine betrifft die Länge des Zeitfensters für die Bewegung des Stickrahmens. Bei der Nähmaschine beträgt dieses ca. 120°. Bei der Greiferstickmaschine aber 180° und auch mehr. Der Beginn der Stickrahmenbewegung zum Zeitpunkt 22, ist deshalb beim Stand der Technik entsprechend zeitlich vorverlegt. Dies ist zwar ein notwendiges Zugeständnis an den von der Stickmechanik unabhängigen, numerisch gesteuerten Stickrahmenantrieb, führt aber hinsichtlich der Größe der erforderlichen Fadenspannung zu einem nicht unerheblichen sticktechnischen Nachteil.

Die zeitliche Vorverlegung des Beginns der Vorschubbewegung des Stickrahmens in den Bereich deutlich vor den Zeitpunkt der Beendigung des Fadeneinzuges durch den Fadenhebel 14 zur Vollendung des begonnen Stiches führt dazu, dass der Stickboden vor Abschluß des Fadeneinzuges relativ zur Stichplatte 4 bewegt wird.

In Figur 4 erkennt man, daß zur Sicherung des Spulenkapselträgers 6 gegen Drehbewegung an diesem eine radial gerichtete Nut 34 vorgesehen ist, in die ein ortsfestes Anhaltestück 35 mit einer Nase eingreift, sodass der Nadelfaden zwischen dem Anhaltestück 35 und der seitlichen Begrenzungsfläche 36 der Nut 34 hindurch bewegt werden kann.
Ist nun bei Stichlängen größer als 2 mm der letzte Einstichpunkt der Nadel 8 zum Zeitpunkt 18 mehr als einen Millimeter zur Stichlochmitte durch die Stickbodenbewegung gemäß Graph 21 im Zeitbereich 31 verschoben, so entstehen zwei Umlenkungen 32, 33 (Fig. 4) des Nadelfadens auf dem Weg zwischen dem Fadenhebel 14, der Nut 34 und dem Anhaltestück 35. Die im Bereich des Nadelfadens oberhalb des Stickbodens zum Fadenhebel 14 hin gerichtete Fadenkraft F1 wird zuerst an der Umlenkung 32 und dann nochmals an der Umlenkung 33 in insgesamt 2 Schritten durch die Fadenreibung reduziert. Übrig bleibt die Kraft F2. Dies ist die Kraft, die zum Öffnen des Fadendurchganges zwischen dem Anhaltestück 35 und der seitlichen Begrenzungsfläche 36 der Nut 34 erforderlich ist.

Die Größe der Kraft F2 ist durch den Stichbildeprozess vorgegeben und ist daher nicht veränderbar. Damit diese wieder den vom System vorgegebenen Wert erreicht, muss die Fadenkraft F1 selbst bei günstigen Materialpaarungen mit einem Faktor "K" von ca. 2,5 erhöht werden. Bei ungünstigen Materialpaarungen (Baumwollfaden / Stickboden aus Baumwolle) tendiert dieser Faktor "K" gegen den Wert 4. Die so erhöhte Fadenkraft F1 entspricht der Mindestrückhaltekraft der Fadenbremse 16 beim Fadeneinzug durch den Fadenhebel 14.

In Fig. 5 sind die Verhältnisse für das Zeitfenster 31 gezeigt, in dem der Fadenhebel 14 die Fadenschlinge anzieht und den Fadendurchgang zwischen der Nase des Anhaltestückes 35 und der seitlichen Begrenzungsfläche 36 der Nut 34 öffnet, wobei die Vorschubbewegung des Stickbodens gegenüber dessen Vorschubbewegung in Fig. 4 umgekehrt ist und in Richtung des Pfeils in Fig. 5 erfolgt. Dies entspricht etwa der Situation, in der beim Nähen oder Sticken die so genannten Schlingstiche entstehen. Dabei ist der Nadelfaden nicht nur mit dem Greiferfaden 37 verschlungen, sondern auch mit sich selbst. Bei der Nähmaschine tritt diese Transportrichtung und Situation kaum auf.

Bei der Greiferstickmaschine entsteht sie jedoch regelmäßig. Durch die intensivere Umschlingung an der Fadenumlenkstelle 32 erhöht sich der Faktor "K" weiter. Nachdem die Nadelfadenschlinge den Fadendurchgang passiert hat, fällt die Nadelfadenspannung fast auf Null ab. Der Fadenhebel 14 verkleinert die Nadelfadenschlinge weiter, bis sie an der Stelle 30 vollständig minimiert ist. Auf dem Weg dorthin wird der Nadelfadenteil 38 der bisher flach auf dem Stickboden lag, durch Reibung des Nadelfadens an der Verknotung 39 mit sich selbst, zu einer über den Stickboden aufragenden Fadenschlaufe 40 aufgebaut. Diese muss im Zeitbereich 30 bis Fadenhebel (OT) wieder eingezogen werden. Das gelingt umso besser je steiler der Nadelfadenfadenteil 41 zum Nadelöhr strebt und dabei, die Oberfläche des Stickbodens verlässt. Diese Steilheit nimmt mit dem zu diesem Zeitpunkt zurückgelegten Weg des Stickbodentransportes, (dem Graphen 21 nach, sind das dort nun schon 75% der Stichlänge), nach trigonometrischen Gesetzmäßigkeiten ab. Abhängig vom Reibbeiwert des verwendeten Nadelfadens ist der sichere Einzug der Fadenschlaufe 40 nur bis zu einer dazu gehörenden maximalen Stichlänge möglich.

Wie aus der Beschreibung zu den Figuren 4 und 5 hervorgeht, liegen die Umstände, welche die notwendige Fadenspannung erhöhen darin begründet, dass der Fadendurchgang zwischen dem Anhaltestück 35 und der seitlichen Begrenzungsfläche 36 der Nut 34 erst mitten in der laufenden, schon fortgeschrittener Vorschubbewegung des Stickbodens geschieht. Dies ist die Folge der zeitlichen Überlappung der Aktivitäten des Greifers bzw. der Stichbildung mit denen des Stickbodentransportes bzw. der Vorschubeinrichtung.

Damit ist offensichtlich, dass die Vorverlegung des Beginns der Vorschubbewegung des Stickrahmens in den zeitlichen Bereich des Hochziehens des Nadelfadens durch den Fadenhebel 14, zu einer unvermeidbaren Erhöhung der Fadenspannung führt. Genau das ist aber bei Stickmaschinen unerwünscht.

Das in Fig. 3 entsprechend der Erfindung gezeigte Diagramm der Bewegung der Stichbildewerkzeuge entspricht mit Ausnahme der Bewegung des Doppelsteppstich-Greifers 2 und dem davon abhängigen Verlauf der den Fadenbedarf und die Fadenfreigabe darstellenden Graphs 26, 28 und 29 dem Diagramm gemäß Fig. 2.

Dadurch, dass der Doppelsteppstich-Greifer beispielsweise mit <"n" gleich 3"> umläuft, erfolgt die Stichbildung -bezogen auf den von der Maschinenhauptwelle zurück gelegten Drehwinkel- entsprechend der hierdurch entstehenden größeren Winkelgeschwindigkeit des Doppelsteppstich-Greifers früher als bei mit <"n gleich 2"> umlaufendem Doppelsteppstich-Greifer. Dies bedeutet, dass die Freigabe der Fadenschlinge durch den Doppelsteppstich-Greifer 2 -bezogen auf den Drehwinkel der Maschinenhauptwelle- zu einem früheren Zeitpunkt als beim zweifach umlaufenden Doppelsteppstich-Greifer erfolgt, und damit der die Schlingenfreigabe durch den Doppelsteppstich-Greifer markierende Zeitpunkt 27 gegenüber seiner Position im Diagramm gemäß Fig. 2 im Diagramm gemäß Fig. 3 nach links verlagert ist.

Damit kann die Bewegung des Fadenhebels 14 zum Einzug der gebildeten Verschlingung von Nadel- und Greiferfaden -bezogen auf den Drehwinkel der Maschinenhauptwelle- zu einem entsprechend früheren Zeitpunkt einsetzen, sodass der Fadenhebel 14 den oberen Totpunkt (OT) seiner Bewegungsbahn dementsprechend früher erreicht, und damit die Stichbildung -bezogen auf den Drehwinkel der Maschinenhauptwelle- entsprechend früher abgeschlossen ist. Stichbildung und Vorschub sind nun zeitlich entflochten. Das Resultat ist in Fig. 6 dargestellt, die die Situation der Fadenschlinge kurz vor Fadenhebel (OT) zeigt, wenn der Rest der Fadenschlinge den Fadendurchgang zwischen dem Anhaltestückes 35 und der seitlichen Begrenzungsfläche 36 der Nut 34 passiert. Der dabei vom Faden zu überwindende Widerstand stellt die systembedingte Mindestfadenkraft (= Spannung) beim Einsatz eines Umlaufgreifers dar.

Im Vergleich mit den Figuren 4 und 5 sind die jeweiligen Fadenumlenkstellen an der Stichplatte und im Stickboden sowie im zur Nadel strebenden Schenkel der Fadenschlinge nicht mehr vorhanden. Dementsprechend entfallen aufgrund des Wegfalls der Fadenumlenkungen auch die hohen Reibkräfte und damit die bisher erforderliche Erhöhung der Fadenrückhaltekraft um den Faktor 2,5 bis 4 gegenüber der Mindestfadenkraft. Damit gestattet die vorliegende Erfindung den Betrieb einer Greiferstickmaschine mit einer Fadenspannung, die aus Gründen der Funktionssicherheit der Stichbildung nur geringfügig oberhalb der systembedingten Mindestspannung liegt.

## Patentansprüche

1. Ein- oder Mehrkopfstickmaschine aufweisend Stichbildewerkzeuge die jeweils von einer mit einem Doppelsteppstich-Greifer (2) zur Bildung von Stichen zusammenwirkenden fadenführenden Nadel (8) gebildet sind, sowie eine Vorschubeinrichtung zur Erzielung von Relativbewegungen zwischen dem Stickgut und den Stichbildewerkzeugen, die in Abhängigkeit von den Bewegungen der Nadel erfolgen,
**dadurch gekennzeichnet, daß**
zur Reduzierung einer zeitlichen Überlappung der Stichbildephase mit der Vorschubbewegung des Stickguts der Doppelsteppstich-Greifer (2) mit einer Drehzahl umläuft, die der n-fachen Drehzahl der Hauptwelle entspricht, wobei "n" gleich "3" ist, und wobei zwischen der Maschinenhauptwelle und dem Doppelsteppstich-Greifer (2) ein Übersetzungsgetriebe mit einem Übersetzungsverhältnis von 1:3 angeordnet ist.

2. Ein- oder Mehrkopfstickmaschine nach Anspruch 1, **dadurch gekennzeichnet, daß** ein Stickboden der Ein- oder Mehrkopfstickmaschine vor Abschluß eines Fadeneinzugs relativ zur Stichplatte (4) bewegbar ist.

3. Ein- oder Mehrkopfstickmaschine nach Anspruch 1 oder 2, **dadurch gekennzeichnet, daß** der Doppelsteppstich-Greifer (2) mit konstanter 3-facher Drehzahl der Maschinenhauptwelle umläuft.

## Claims

1. Single-head or multi-head embroidery machine having stitch-forming tools which are each formed by a thread-guiding needle (8) which for forming stitches interacts with a double-lockstitch gripper (2), and an indexing installation for achieving relative movements between the embroidered goods and the stitch-forming tools, said relative movements being performed depending on the movements of the needle,
**characterized in that**
in order for a temporal overlap between the stitch-forming phase and the indexing movement of the stitched goods to be reduced, the double-lockstitch gripper (2) revolves at a rotation speed which corresponds to n-times the rotation speed of the main shaft, wherein "n" equals "3", and wherein a step-up gear unit having a gearing ratio of 1:3 is disposed between the main machine shaft and the double-lockstitch gripper (2).

2. Single-head or multi-head embroidery machine according to Claim 1, **characterized in that** an embroidery base of the single-head or multi-head embroidery machine, prior to a thread being completely drawn in, is movable in relation to the needle plate (4).

3. Single-head or multi-head embroidery machine according to Claim 1 or 2, **characterized in that** the double-lockstitch gripper (2) revolves at a constant rotation speed of 3 times the rotation speed of the main machine shaft.

## Revendications

1. Machine à coudre ou machine à coudre multi-tête présentant des outils de couture qui sont formés à chaque fois par une aiguille (8) guidant le fil coopérant avec une navette à double point noué (2) pour former des points, ainsi qu'un dispositif d'avance pour générer des mouvements relatifs entre le produit à coudre et les outils de couture, qui s'effectuent en fonction des mouvements de l'aiguille,
**caractérisée en ce que**
pour réduire un chevauchement dans le temps de la phase de couture avec le mouvement d'avance du produit à coudre, la navette à double point noué (2) fonctionne à une vitesse de rotation qui correspond à n fois la vitesse de rotation de l'arbre principal, "n" étant égal à "3" et entre l'arbre principal de la machine et la navette à double point noué (2) étant disposé un réducteur avec un rapport de réduction de 1:3.

2. Machine à coudre ou machine à coudre multi-tête selon la revendication 1, **caractérisée en ce qu'**un fond de couture de la machine à coudre ou de la machine à coudre multi-tête peut être déplacé par rapport à la plaque de formation de points (4) avant l'achèvement de l'insertion d'un fil.

3. Machine à coudre ou machine à coudre multi-tête selon la revendication 1 ou 2, **caractérisée en ce que** la navette à double point noué (2) fonctionne avec une vitesse de rotation constante de trois fois la vitesse de rotation de l'arbre principal de la machine.
